# EUROPÄISCHE PATENTSCHRIFT

(11) **EP 0 653 173 B1**
(45) Veröffentlichungstag und Bekanntmachung des Hinweises auf die Patenterteilung: **08.04.1998**
(21) Anmeldenummer: 94107576.4
(22) Anmeldetag: 17.05.1994
(51) Int. Cl.: A46B 13/00

(54) **Bürstenwalze**
Brush roll
Brosse cylindrique

(30) Priorität: 16.11.1993 DE 4339073
(43) Veröffentlichungstag der Anmeldung: 17.05.1995
(73) Patentinhaber: Firma Carl Freudenberg, 69469 Weinheim (DE)
(72) Erfinder: Pfirrmann, Horst, D-69517 Gorxheimertal (DE); Freudenberg, Ulrich, Dr., D-74889 Sinsheim (DE); Iffland, Burkhard, D-69469 Weinheim (DE); Gorges, Dirk, D-68167 Mannheim (DE)

(56) Entgegenhaltungen:
- DE-A- 2 413 811
- FR-A- 2 090 516
- FR-A- 2 242 957
- GB-A- 915 079

## Beschreibung

Die Erfindung befaßt sich mit einer Bürstenwalze, welche insbesondere für Bogenanleger bei Druckmaschinen bestimmt ist und einen Aufbau gemäß Oberbegriff des Patentanspruches 1 hat.

Aus FR-A-2 242 957 ist eine Bürstenwalze bekannt, welche als Reinigungswalze für ein Bodenreinigungsgerät dient. Der hohlzylindrische Grundkörper ist hierbei aus Metall hergestellt, und die Borsten sind dort zwar unsymmetrisch verteilt auf dem Außenumfang des Hohlzylinders angeordnet, jedoch längs einer spiralförmig auf dem Außenumfang verlaufenden Linie. Zum Massenausgleich sind Gegengewichte vorgesehen, welche auf dem Außenumfang des hohlzylindrischen Grundkörpers befestigt sind. Eine derartige, aus Metall bestehende Bürstenwalze hat eine große Eigenträgheit, welche beim Beschleunigen und Abbremsen einen großen Kraftaufwand erforderlich macht.

Aus DE-A-24 13 811 ist eine Bürste bekannt, welche über den gesamten Umfang regelmäßig und im wesentlichen radial gerichtete Borsten besitzt. Bänder, auf denen die Borsten beispielsweise mittels Ankleben befestigt sind, werden spiralförmig derart auf einen als Hilfsmittel dienenden Dorn gewickelt, daß aufweinanderfolgende Wicklungen sich aneinander anschließen. Das aufgewickelte Band bildet den hülsenförmigen Tragkörper, der die Borsten trägt und zusammen mit ihnen den Wickelkörper bildet. Die dem Wickelkörper zugewandten Enden der Borsten sind zwischen nebeneinanderliegenden Fäden, die in Lagen übereinander vorgesehen sind, in einen durch den Wickelkörper und ein Bindemittel gebildeten Verbundkörper eingebettet. Die Fäden je einer Lage von Fäden bilden mit den Fäden einer anderen Lage von Fäden Kreuzungspunkte, so daß die durch das Aufwickeln von Fäden gegebene Festigkeit nicht nur in Umfangsrichtung, sondern auch in axialer Richtung gegeben ist. Somit wird der Wickelkörper oder der Tragkörper von einem Band gebildet, das spiralförmig um einen Dorn gewickelt wird, das sich aufgrund der Ausbildung des Verbundwerkstoffs von Band, Borsten und Fäden ein hohlzylindrischer Körper ergibt, welcher zwar ein geringeres Eigengewicht als ein Körper aus Metall hat, welcher aber aufgrund der unregelmäßigen Materialdichte große Schwierigkeiten hinsichtlich des Auswuchtens mit sich bringt. Auf diese Unwuchtproblematik wird dort aber nicht näher eingegangen.

Aus FR-A-2 090 516 ist ebenfalls eine Bürste bekannt, welche mit regelmäßigen über den Umfang verteilten Borsten besetzt ist, welche zu Bündeln zusammengefaßt sind, welche durch Öffnungen in einen hohlzylindrischen Grundkörper eingeführt sind, in welchem diese beispielsweise mittels Klammern festgelegt sind. Der hohlzylindrische Grundkörper besteht aus einem thermoplastischen Stangenmaterial, beispielsweise aus Polypropylen, Polyethylen, Polychlorid, Methylpolymethacrylat oder dergleichen. Auch hierbei sind die Borsten in Borstenbündel symmetrisch in Umfangsrichtung und in axialer Richtung des hohlzylindrischen Grundkörpers angeordnet. Zur Überwindung von Schwierigkeiten hinsichtlich der hierbei gegebenenfalls auftretenden Unwuchten sind dort keine Maßnahmen beschrieben, und diese Problematik ist im Hinblick auf den bestimmungsgemäßen Einsatz als Bürste in einer Reinigungsmaschine auch nicht von wesentlicher Bedeutung.

Der vorliegenden Erfindung hingegen liegt die Aufgabe zugrunde, eine Bürstenwalze insbesondere für Bogenanleger bei Druckmaschinen bereitzustellen, welche ein günstiges Beschleunigungs- und Abbremsverhalten hat.

Nach der Erfindung zeichnet sich hierzu eine Bürstenwalze, insbesondere für Bogenanleger bei Druckmaschinen, mit den Merkmalen des Oberbegriffs des Anspruches 1 durch die Merkmale seines Kennzeichens aus.

Bei der erfindungsgemäßen Bürstenwalze ist es vorgesehen, daß der Hohlzylinder aus einem polymeren Werkstoff besteht. Die Trägheitsmasse der Bürstenwalze ist dadurch stark vermindert, was es erlaubt, große Beschleunigungen und Abbremsungen mit kleinem Energieaufwand zu verwirklichen.

Wenn die Borsten auf dem Hohlzylinder unsymmetrisch verteilt sind, besteht die Möglichkeit, daß der Hohlzylinder zumindest ein metallisches Gegengewicht auf der den Borsten radial gegenüberliegenden Seite aufweist, das in seine Wandung eingebettet ist. Das Gegengewicht tritt bei einer solchen Ausführung nicht nach außen in Erscheinung, wodurch das Auswuchten vereinfacht ist und Unfallgefahren vermieden werden. Das Gegengewicht kann die durch die unsymmetrische Verteilung der Borsten erzeugte Unwucht auch völlig kompensieren.

Bürstenwalzen mit einer unsymmetrischen Verteilung der Borsten gelangen beispielsweise in Bogenanlegern von Druckmaschinen zur Anwendung. Sie sind gewöhnlich nur mit einer einzigen Reihe von Borsten versehen, die an einer Umfangsstelle angebracht ist. Das Gegengewicht ist bei solchen Ausführungen zweckmäßig von streifenförmiger Gestalt und parallel zu den Borsten verlaufend angebracht.

Der polymere Werkstoff, aus dem der Hohlzylinder erzeugt ist, kann durch darin eingebettete Fasern und/oder Fäden verstärkt sein. Hierdurch lassen sich die Festigkeitseigenschaften merklich vergrößern, insbesondere bei Ausführungen, bei denen Fasern und/oder Fäden einer höheren Festigkeit zur Anwendung gelangen, beispielsweise solche aus Kohlenstoff und/oder Glas. Der Walzenkörper besteht bevorzugt aus Epoxyd- oder Phenolharz.

Weitere bevorzugte Ausführungsformen der Erfindung sind in den Ansprüchen 2 bis 4 wiedergegeben.

Um den Austausch der Borsten nach eingetretenem Verschleiß zu vereinfachen, hat es sich als vorteilhaft gezeigt, wenn die Borsten mit Gewindeaufnahmen versehen sind, die in den Hohlzylinder einschraubbar sind. Andere Befestigungsweisen der Borsten sind natürlich auch möglich.

Die Erfindung wird nachstehend an Hand einer bevorzugten Ausführungsform unter Bezugnahme auf die beigefügte Zeichnung näher erläutert. Darin zeigt:
- Fig. 1: eine Querschnittsansicht einer Bürstenwalze, und
- Fig. 2: eine Längsschnittansicht der in Figur 1 gezeigten Bürstenwalze.

Die in Figur 1 gezeigte Bürstenwalze besteht aus einem um seine Achse drehbaren Hohlzylinder 2, welcher aus Epoxidharz besteht und mittels eingelagerter Fasern 5 verstärkt ist. Der Hohlzylinder 2 ist an einer Umfangsstelle mit einer sich parallel zu seiner Achse erstreckenden Reihe von Borsten 3 versehen, die zweckmäßigerweise in Gewindestiften 6 gehalten sind und mittels der Gewindestifte 6 in den Gewindebohrungen des Hohlzylinders 2 durch Einschrauben gehalten sind.

Der Hohlzylinder 2 weist auf der den Borsten 3 radial gegenüberliegenden Seite ein metallisches Gegengewicht 4 auf, das in seine Wandung eingebettet ist und das aus einem Blechstreifen aus Stahl besteht. Das Gegengewicht 4 ist so dimensioniert, daß es von außen nicht erkennbar ist. Die Auswuchtung und Lagerung des Hohlzylinders 2 werden hierdurch nennenswert vereinfacht. Auch wird Unfallsgefahren in äußerst günstiger Weise entgegengewirkt.

Nach Figur 2 umfaßt die stirnseitige Lagerung 1 beim dargestellten Ausführungsbeispiel Lagerschilde, die mit dem Hohlzylinder 2 verklebt und ihrerseits in Blocklagern aufgenommen sind. Selbstverständlich können die Lagerungen auch hiervon abweichend ausgestaltet werden.

## Patentansprüche

1. Bürstenwalze, insbesondere für Bogenanleger bei Druckmaschinen, mit einem stirnseitig in Lagern (1) gehaltenen und um seine Achse rotierenden Hohlzylinder (2), der im Bereich seines Außenumfangs radial nach außen vorstehende, unsymmetrisch verteilte Borsten (3) und zumindest ein metallisches Gegengewicht (4) hat, **dadurch gekennzeichnet**, daß der Hohlzylinder (2) aus einem polymeren Werkstoff besteht, welcher mittels darin eingebetteten Fasern und/oder Fäden (5) verstärkt ist, die Borsten (3) an einer Umfangsstelle parallel zur Achse des Hohlzylinders in einer Reihe angeordnet sind, und daß das metallische Gegengewicht (4) auf der den Borsten (3) radial gegenüberliegenden Seite in die Wandung des Hohlzylinders (2) eingebettet ist.

2. Bürstenwalze nach Anspruch 1, **dadurch gekennzeichnet**, daß das Gegengewicht (4) streifenförmig ausgebildet ist.

3. Bürstenwalze nach Anspruch 1 oder 2, **dadurch gekennzeichnet**, daß die Fasern (5) und/oder Fäden aus Kohlenstoff und/oder Glas bestehen.

4. Bürstenwalze nach einem der Ansprüche 1 bis 3, **dadurch gekennzeichnet**, daß der polymere Werkstoff des Hohlzylinders (2) Epoxyd- oder Phenolharz ist.

## Claims

1. A brush roll, in particular for sheet feeders in printing machines, having a hollow cylinder (2) that is held at the ends in bearings (1) and rotates about its axis and, in the region of its outer circumference, has radially outwardly projecting, asymmetrically distributed bristles (3) and at least one metallic counterweight (4), characterized in that the hollow cylinder (2) consists of a polymeric material, which is reinforced by means of fibres and/or filaments (5) embedded therein, the bristles (3) are arranged in a row parallel to the axis of the hollow cylinder at one circumferential point, and in that the metallic counterweight (4) is embedded into the wall of the hollow cylinder (2) on the side located radially opposite the bristles (3).

2. A brush roll according to claim 1, characterized in that the counterweight (4) is of strip-shaped design.

3. A brush roll according to claim 1 or 2, characterized in that the fibres (5) and/or filaments consist of carbon and/or glass.

4. A brush roll according to one of claims 1 to 3, characterized in that the polymeric material of the hollow cylinder (2) is epoxy resin or phenolic resin.

## Revendications

1. Brosse cylindrique, destinée notamment à des margeurs de machines à imprimer, comportant un cylindre creux (2) maintenu des côtés frontaux dans des paliers (1) et tournant autour de son axe, qui possède, dans la zone de sa circonférence extérieure, des poils (3) répartis de manière asymétrique et faisant saillie radialement vers l'extérieur et qui possède au moins un contrepoids métallique (4), **caractérisée en ce que** le corps cylindrique (2) se compose d'un matériau polymère qui est renforcé au moyen de fibres et/ou de fils (5) qui y sont encastrés, en ce que les poils (3) sont disposés sur une rangée en un point de la circonférence parallèlement à l'axe du cylindre creux et en ce que le contrepoids métallique (4) est encastré dans la paroi du cylindre creux (2) du côté radialement opposé aux poils (3).

2. Brosse cylindrique selon la revendication 1, **caractérisée en ce que** le contrepoids (4) a la forme d'une bande.

3. Brosse cylindrique selon les revendications 1 ou 2, **caractérisée en ce que** les fibres (5) et/ou les fils sont réalisés en carbone et/ou en verre.

4. Brosse cylindrique selon l'une des revendications 1 à 3, **caractérisée en ce que** le matériau polymère du cylindre creux (2) est en réside époxy ou phénolique.
